# EUROPÄISCHE PATENTSCHRIFT

(11) **EP 2 358 937 B1**
(45) Veröffentlichungstag und Bekanntmachung des Hinweises auf die Patenterteilung: **10.10.2012**
(21) Anmeldenummer: 09755870.4
(22) Anmeldetag: 09.11.2009
(51) Int. Cl.: D06F 58/20

(54) **KONDENSATIONSTROCKNER MIT EINER WÄRMEPUMPE SOWIE VERFAHREN ZU SEINEM BETRIEB**
CONDENSER DRYER HAVING A HEAT PUMP, AND METHOD FOR OPERATING THE SAME
SÉCHOIR PAR CONDENSATION COMPORTANT UNE POMPE À CHALEUR, ET PROCÉDÉ POUR SON EXPLOITATION

(30) Priorität: 20.11.2008 DE 102008043920
(43) Veröffentlichungstag der Anmeldung: 24.08.2011
(73) Patentinhaber: BSH Bosch und Siemens Hausgeräte GmbH, 81739 München (DE)
(72) Erfinder: KRAUSCH, Uwe-Jens, 14656 Brieselang (DE); STOLZE, Andreas, 14612 Falkensee (DE)
(86) Internationale Anmeldenummer: PCT/EP2009/064829
(87) Internationale Veröffentlichungsnummer: WO 2010/057801

(56) Entgegenhaltungen:
- EP-A1- 1 580 314

## Beschreibung

Die Erfindung betrifft einen Kondensationstrockner mit einer Wärmepumpe, die einen speziellen Verdampfer und/oder Verflüssiger umfasst, sowie ein bevorzugtes Verfahren zu seinem Betrieb.

In einem Kondensationstrockner wird Luft (sogenannte Prozessluft) durch ein Gebläse über eine Heizung in eine feuchte Wäschestücke enthaltende Trommel als Trocknungskammer geleitet. Die heiße Luft nimmt Feuchtigkeit aus den zu trocknenden Wäschestücken auf. Nach Durchgang durch die Trommel wird die dann feuchte Prozessluft in einen Wärmetauscher geleitet, dem in der Regel ein Flusenfilter vorgeschaltet ist.

Dieser Trocknungsvorgang ist energieintensiv, da die in dem Prozessluftstrom vorhandene Wärme bei der Kühlung der Prozessluft im Wärmetauscher mit dem erwärmten Kühlluftstrom dem Prozess energetisch verloren geht. Durch Einsatz einer Wärmepumpe lässt sich dieser Energieverlust deutlich reduzieren. Bei einem mit einer Wärmepumpe ausgestatteten Kondensationstrockner erfolgt die Kühlung der warmen, mit Feuchtigkeit beladenen Prozessluft im Wesentlichen im Verdampfer der Wärmepumpe, wo die übertragene Wärme zur Verdampfung eines in der Wärmepumpe zirkulierenden Kältemittels verwendet wird. Das aufgrund der Erwärmung verdampfte Kältemittel wird über einen Kompressor dem Verflüssiger der Wärmepumpe zugeführt, wo aufgrund der Kondensation des gasförmigen Kältemittels Wärme freigesetzt wird, die zum Aufheizen der Prozessluft vor Eintritt in die Trommel verwendet wird. Im Verdampfer kondensiert das in der feuchten Prozessluft enthaltene Wasser. Das kondensierte Wasser wird anschließend im Allgemeinen in einem geeigneten Behälter gesammelt und die abgekühlte und getrocknete Prozessluft erneut der Heizung und anschließend der Trommel zugeführt.

In der DE 40 23 000 C2 ist ein Wäschetrockner mit einer Wärmepumpe beschrieben, bei dem im Prozessluftkanal zwischen der Wärmequelle und der Wärmesenke eine Zuluftöffnung angeordnet ist, die mit einer steuerbaren Verschlusseinrichtung verschließbar ist.

Aus der WO 2008/107266 A1 und der WO 2008/119611 A1 geht jeweils ein Wäschetrockner mit einer Wärmepumpe hervor. Eine Wärmepumpe in einem Wäschetrockner ist in der Regel als kompakte Einheit ausgeführt und unterhalb der Trommel für die zu trocknenden Wäschestücke angeordnet. Eine elektrische Heizung für die Prozessluft ist nicht vorhanden.

Die DE 20 2006 014 718 U1 betrifft einen Wäschetrockner mit einer Wärmepumpe mit CO₂ als Medium, bei dem ein Wärmetauscher eingesetzt wird, der mehrere Wärmetauschkörper und mindestens ein im Wärmekontakt mit diesen angeordnetes Rohr für das Medium aufweist, wobei eine Wärmeleitung innerhalb jedes Wärmetauschkörpers größer ist als eine Wärmeleitung zwischen den Wärmetauschkörpern. Hierbei sind unterschiedlichen Temperaturbereichen des Rohrs zugeordnete Abschnitte mit unterschiedlichen Wärmetauschkörpern in Kontakt, derart, dass jeder Wärmetauschkörper nur einem Temperaturbereich des Rohrs zugeordnet ist. Die Wärmetauschkörper sind insbesondere durch Platten gebildet, wobei die Kanten der Platten benachbarter Wärmetauschkörper durch einen Spalt getrennt sind, wodurch eine thermische Trennung realisiert wird. Unterschiedlich große Wärmetauschkörper sind mit dem mäanderförmig verlaufenden Rohr verbunden, wobei sich auch die Schlaufendichte des mäanderförmig verlaufenden Rohrs über die Länge des Wärmetauschers ändern kann.

Die WO 06/101565 A1 betrifft eine Wärmetauscheranordnung, insbesondere ein Kühlsystem, umfassend einen Kompressor zur Beförderung eines Kühlmittels entlang eines Fließpfades in mindestens einem Modus des Systembetriebs und einem ersten und einem zweiten Wärmetauscher, wobei mindestens einer von erstem und zweitem Wärmetauscher einen Flachrohr-Wärmetauscher umfasst. Der Flachrohr-Wärmetauscher liegt in einer Serpentinenkonfiguration vor, welche eine Mehrzahl von im Wesentlichen parallelen Fließpfaden definiert. Der Wärmetauscher kann eine Mehrzahl von Reihen von Serpentinen umfassen, bei denen der Abstand zwischen den Reihen ("row pitch") geändert werden kann. Die Erfindung soll vor allem vorteilhaft für kompakte kommerzielle Kühlsysteme wie z.B. Flaschenkühler sein.

Die US 2007/0084590 A1 betrifft einen Wärmetauscher für den Austausch von Wärme zwischen einem ersten Fluid und einem zweiten Fluid, insbesondere einen Wärmetauscher für Kraftfahrzeuge zum Austausch von Wärme zwischen Wasser und einem Kühlmittel. Der Wärmetauscher umfasst eine erste Fließpfadeinheit für ein erstes Fluid, die mindestens zwei Rückflusspfade beinhaltet, die zueinander entgegen gesetzt sind, und eine zweite Fließpfadeinheit, welche zweite Fließpfade hat, in denen ein zweites Fluid quer zum ersten Fluid fließt. Die Fließpfade der ersten Fließpfadeinheit sind beispielsweise mäanderförmig und als flache Rohre ausgestaltet. Die zweiten Fließpfade beinhalten einen U-förmigen Fließpfad. Der Wärmetauscher besteht daher aus zwei Fließpfadeinheiten, die auf komplexe Weise zueinander angeordnet sind.

Jede bislang in einem Kondensationstrockner eingesetzte Wärmepumpe weist Wärmetauscher (Verdampfer, Verflüssiger) auf, die relativ groß sind und überdies zur Verschmutzung durch von der Prozessluft mitgeführte Flusen neigen, so dass ein Reinigungs- und Wartungsbedarf groß ist. Dieses Problem sowie Wege und Mittel zu seiner Erledigung sind in den Dokumenten WO 2008/107266 A1 und WO 2008/119611 A1 dargelegt. Das Problem ist bislang insbesondere deswegen ausgeprägt, weil die in den bisher verwendeten Wärmetauschern eingesetzten Rohre für einen effizienten Wärmetausch Lamellen aufweisen, also keine ebenen Oberflächen haben. Außerdem ist bei einer solchen Konstruktion der Luftwiderstand groß, so dass die Strömung der Prozessluft nicht optimal ist.

Aufgabe der Erfindung war daher die Bereitstellung eines Kondensationstrockners mit einer Wärmepumpe sowie eines Verfahrens zu seinem Betrieb, bei denen die obigen Probleme vermieden werden. Dies soll insbesondere unter Verwendung eines kompakten und wartungsarmen Wärmetauschers erreicht werden.

Die Lösung dieser Aufgabe wird nach dieser Erfindung erreicht durch einen Kondensationstrockner mit den Merkmalen des entsprechenden unabhängigen Patentanspruchs sowie das Verfahren des entsprechenden unabhängigen Patentanspruchs. Bevorzugte Ausführungsformen des erfindungsgemäßen Kondensationstrockners sind in entsprechenden abhängigen Patentansprüchen aufgeführt. Bevorzugten Ausführungsformen des erfindungsgemäßen Kondensationstrockners entsprechen bevorzugte Ausführungsformen des erfindungsgemäßen Verfahrens, auch wenn dies hierin nicht explizit festgestellt ist.

Gegenstand der Erfindung ist somit ein Kondensationstrockner mit einer Trocknungskammer für die zu trocknenden Gegenstände, einem Prozessluftkreis, einem Gebläse im Prozessluftkreis, einer Wärmepumpe, in der ein Kältemittel zirkuliert, mit einem Verdampfer, einem Kompressor, einer Drossel und einem Verflüssiger, wobei der Verdampfer und/oder der Verflüssiger ein Wärmetauscher mit ebenen Oberflächen ist, der mindestens ein endlos gefaltetes, abgeflachtes Rohr umfasst, das mehrere Reihen zueinander seitlich versetzter Mäanderstapel bildet.

Im Folgenden wird der Begriff "endlos gefaltetes, abgeflachtes Rohr" auch mit "abgeflachtes Rohr" abgekürzt.

"Endlos gefaltet" im Sinne der Erfindung bedeutet, dass zwischen einzelnen Abschnitten des abgeflachten Rohres keine Verbindungen, beispielsweise über Streben, bestehen.

"Mehrere Reihen zueinander seitlich versetzter Mäanderstapel" bedeutet, das im Wärmetauscher mindestens zwei Mäanderstapel vorhanden sind, die zueinander seitlich versetzt sind, wobei "seitlich versetzt" vorzugsweise in Mäanderstapeln resultiert, die im Wesentlichen parallel zueinander angeordnet sind. Vorzugsweise liegen 3 bis 30 Mäanderstapel und besonders bevorzugt 5 bis 20 Mäanderstapel vor.

"Ebene Oberfläche" bedeutet, dass der Wärmetauscher keine Lamellen oder Rippen aufweist, durch welche sich das Rohr erstreckt und die der Vergrößerung der zum Wärmetausch verfügbaren Oberfläche des Wärmetauschers dienen. Erfindungsgemäß wird die für einen effektiven Wärmeaustausch notwendige Oberfläche dadurch erzielt, dass das im Wärmetauscher verwendete Rohr abgeflacht und vielfach gefaltet ist.

Die Länge des abgeflachten Rohres hängt bei ansonsten gleicher Breite b und Höhe h_{T} des abgeflachten Rohres im Allgemeinen von der gewünschten Wärmeaustauschkapazität des Verdampfers und/oder Verflüssigers ab. Da der Wärmeübergang im Falle feuchter Luft deutlicher besser ist, ist hierbei die Länge des abgeflachten Rohres bei einer Verwendung des Wärmetauschers als Verflüssiger vorzugsweise 1,5- bis 3-fach größer als bei einer Verwendung als Verdampfer. Wenn bei einer Ausführungsform der Erfindung das abgeflachte Rohr sowohl im Verdampfer als auch im Verflüssiger eingesetzt wird und sich die Höhen h_{T} und die Breiten b der im Verflüssiger und im Verdampfer jeweils eingesetzten abgeflachten Rohre unterscheiden, werden vorzugsweise die jeweiligen Rohrlängen im Verflüssiger und im Verdampfer so eingestellt, dass sich für das Verhältnis zwischen einer gesamten Rohroberfläche A_{T}^{C} im Verflüssiger und einer gesamten Rohroberfläche A_{T}^{E} im Verdampfer ein Wert von 1,5 bis 3 ergibt.

In einer bevorzugten Ausführungsform der Erfindung weist das abgeflachte Rohr mindestens zwei sich in einer Längsrichtung des Rohres erstreckende Hohlkammern auf. In den Hohlkammern befindet sich im Allgemeinen das Kältemittel der Wärmepumpe. Vorzugsweise weist das abgeflachte Rohr drei bis acht sich in einer Längsrichtung des Rohres erstreckende Hohlkammern auf.

"Abgeflachtes Rohr" im Sinne der Erfindung umfasst jedes Rohr, bei dem eine Höhe h_{T} des Rohres geringer als eine Breite b des Rohres ist. Derartige Rohre lassen sich beispielsweise durch auf dem Fachmann an sich bekannte Weise durch Verformung eines Rohres mit einem ursprünglich kreisförmigen Querschnitt herstellen.

Vorzugsweise hat das abgeflachte Rohr ein Verhältnis b/h_{T} zwischen einer Breite b und einer Höhe h_{T} im Bereich von 4 bis 25, vorzugsweise im Bereich von 7 bis 20 und ganz besonders bevorzugt im Bereich von 8 bis 15.

In einer bevorzugten Ausführungsform werden abgeflachte Rohre mit einer Höhe h_{T} im Bereich von 1 bis 5 mm, vorzugsweise 1,5 bis 3 mm, und einer Breite b im Bereich von 10 bis 50 mm, vorzugsweise 15 bis 30 mm verwendet.

In einer weiteren bevorzugten Ausführungsform der Erfindung umfassen der Verdampfer und/oder der Verflüssiger mindestens zwei endlos gefaltete, abgeflachte Rohre, die jeweils mehrere Reihen zueinander seitlich versetzte Mäanderstapel bilden. Vorzugsweise sind hierbei die jeweils mehreren Reihen zueinander seitlich versetzter Mäanderstapel der mindestens zwei endlos gefalteten, abgeflachten Rohre ineinander geschoben.

Im erfindungsgemäß eingesetzten Wärmetauscher sind das erste und ggf. weitere abgeflachte Rohre im Allgemeinen an ihren Enden geeignet ausgestaltet, damit sie bei der Verwendung als Verdampfer und/oder Verflüssiger in eine Wärmepumpe eingebaut werden können.

Bei Verwendung von mindestens zwei endlos gefalteten, abgeflachten Rohren können diese parallel oder in Reihe geschaltet sein. Bei Schaltung in Reihe fließt ein in der Wärmepumpe eingesetztes Kältemittel zunächst durch ein erstes abgeflachtes Rohr und anschließend durch ein zweites und ggf. weitere abgeflachte Rohre. Bei einer parallelen Schaltung wird dagegen ein Kältemittelstrom in mehrere Teilströme aufgeteilt. Diese Teilströme werden dann gleichzeitig durch die mindestens zwei endlos gefalteten, abgeflachten Rohre geleitet.

Im erfindungsgemäßen Kondensationstrockner ist es bevorzugt, dass die mindestens zwei endlos gefalteten, abgeflachten Rohre parallel geschaltet sind. Hierdurch können mögliche Druckverluste vorteilhaft verringert werden.

In einer besonders bevorzugten Ausführungsform des erfindungsgemäßen Kondensationstrockners hat das mindestens eine endlos gefaltete, abgeflachte Rohr eine ebene Oberfläche.

Überdies ist es bevorzugt, wenn sich das endlos gefaltete, abgeflachte Rohr vollständig im Prozessluftkreis befindet. Dies ist insbesondere dann von Vorteil, wenn das mindestens eine endlos gefaltete, abgeflachte Rohr eine glatte Oberfläche hat. Hier bedeutet "glatt", dass die Oberfläche keinerlei wesentliche Struktur nach Art von Rippen, Noppen, Lamellen und dergleichen aufweist. Erfindungsgemäß ist es möglich, die gewünschten Eigenschaften hinsichtlich eines Wärmetauschs allein durch die Abflachung und vielfache Faltung des Rohrs zu erzielen, ohne dass zusätzliche Komponenten wie Rippen, Lamellen und dergleichen verwendet werden müssen. Dadurch erhält der Wärmetauscher eine in besonderem Maße ebene Oberfläche die jedenfalls die Ablagerung von Schmutz wie Flusen nicht begünstigt und überdies sehr leicht gereinigt werden kann. Dazu kann sie gegebenenfalls auch mit einer Schmutz abweisenden Beschichtung versehen sein.

Das abgeflachte Rohr besteht vorzugsweise aus Kupfer oder Aluminium, besonders bevorzugt aus Aluminium.

In einer bevorzugten Ausführungsform weist das abgeflachte Rohr in mindestens einem Mäanderstapel gerade Abschnitte und gekrümmte Abschnitte auf, wobei die geraden Abschnitte zueinander parallel sind und ein Abstand d_{A} zwischen den geraden Abschnitten und eine Höhe h_{T} des abgeflachten Rohres ein Verhältnis d_{A} / h_{T} bilden, das vorzugsweise im Bereich von 1,5 bis 10 und besonders bevorzugt im Bereich von 2 bis 7 liegt.

Der Abstand d_{A} beträgt vorzugsweise 3 bis 10 mm und mehr bevorzugt 5 bis 8 mm; bei einer Höhe h_{T} im Bereich von 1 bis 5 mm, vorzugsweise im Bereich von 1,5 bis 3 mm, und einer Breite b im Bereich von 10 bis 50 mm, vorzugsweise im Bereich von 15 bis 30 mm.

Das im erfindungsgemäßen Kondensationstrockner eingesetzte abgeflachte Rohr bildet aufgrund der endlosen Faltung und der Bildung von zueinander seitlich versetzten Mäanderstapeln vorzugsweise näherungsweise einen Quader mit einer Höhe h_{S}, einer Breite b_{M} und einer Tiefe d_{M}. Die Höhe h_{S} liegt vorzugsweise im Bereich von 80 bis 250 mm und mehr bevorzugt im Bereich von 100 bis 200 mm. Die Breite b_{M} liegt vorzugsweise im Bereich von 50 bis 200 mm und mehr bevorzugt im Bereich von 80 bis 150 mm. Die Tiefe d_{M} liegt vorzugsweise im Bereich von 120 bis 300 mm und mehr bevorzugt im Bereich von 150 bis 250 mm.

Der erfindungsgemäße Kondensationstrockner kann als Ablufttrockner oder als Umlufttrockner ausgestaltet sein.

Die Erwärmung der Prozessluft kann ausschließlich über den Verflüssiger der Wärmepumpe stattfinden. Es kann im erfindungsgemäßen Kondensationstrockner allerdings zusätzlich eine elektrische Heizung verwendet werden. In einer bevorzugten Ausführungsform der Erfindung ist der Verflüssiger der Wärmepumpe die einzige Heizung für die Prozessluft. Hierbei ist der Verflüssiger vorzugsweise im Prozessluftkreis zwischen dem Gebläse und einem Ausgang der Trocknungskammer angeordnet.

Der erfindungsgemäße Kondensationstrockner weist vorzugsweise ein akustisches und/oder optisches Anzeigemittel zur Anzeige von einem oder mehreren Betriebszuständen auf. Ein optisches Anzeigemittel kann beispielsweise ein Flüssigkristalldisplay sein, auf dem bestimmte Aufforderungen oder Hinweise angegeben sind. Es können zudem oder alternativ Leuchtdioden in einer oder mehreren Farben aufleuchten.

Der erfindungsgemäße Kondensationstrockner kann zur besseren Steuerung der Wärmeaustauschvorgänge im Kondensationstrockner zusätzlich einen Luft-Luft-Wärmetauscher umfassen, der vorzugsweise abnehmbar ausgeführt ist. Dies ist besonders vorteilhaft, da ein abnehmbarer Wärmetauscher leichter von Flusen gereinigt werden kann.

Das in der Wärmepumpe verwendete Kältemittel ist vorzugsweise ausgewählt aus der Gruppe, die Propan, Kohlendioxid und Fluorkohlenwasserstoffverbindungen sowie Gemische aus solchen, insbesondere die Fluorkohlenwasserstoffverbindungen R134a und R152a und die Gemische R407C und R410A, umfasst.

Die Ausgestaltung der Hohlkammern wird im Allgemeinen vom ausgewählten Kältemittel abhängen. Insbesondere werden die Größe der Hohlkammern und der Abstand der Hohlkammern von der Rohroberfläche wie auch der Abstand zwischen den Hohlkammern untereinander vom Kältemittel abhängen. Bei Kältemitteln mit einem relativ geringen Dampfdruck sind kleine Abstände bzw. dünne Wände möglich, so dass der Anteil des Querschnitts der Hohlkammern bezogen auf den gesamten Querschnitt des abgeflachten Rohres groß sein kann.

Die Wärmepumpe im erfindungsgemäßen Kondensationstrockner weist neben Verdampfer, Verflüssiger und Kompressor in Fließrichtung des Kältemittels zwischen dem Verflüssiger und dem Verdampfer eine Drossel, insbesondere ein Entspannungsventil, eine Blende oder eine Kapillare, auf.

Das in der Wärmepumpe eingesetzte Kältemittel zirkuliert vorzugsweise mit einer turbulenten Strömung. Eine turbulente Strömung kann durch eine geeignete konstruktive Ausgestaltung eines Strömungskanals und/oder durch geeignete Antriebsmittel (z.B. Kompressor) eingestellt werden.

Die Temperatur des Kältemittels der Wärmepumpe, insbesondere im Verflüssiger, wird im Allgemeinen über die Steuerung der Wärmepumpe und ggf. einen zusätzlichen Luft-Luft-Wärmetauscher im zulässigen Bereich gehalten. Wenn sich beim Kondensationstrockner im Prozessluftkreis eine zusätzliche Heizung befindet, wird vorzugsweise die Steuerung der Wärmepumpe in Abstimmung mit der Steuerung der Heizung durchgeführt.

Erfindungsgemäß ist es bevorzugt, wenn Prozessluft und Kühlluft bzw. Prozessluft und Kältemittel in der Wärmepumpe jeweils in einem Kreuz- bzw. Gegenstromverfahren durch die entsprechenden Wärmetauscher geführt werden.

Wenn im erfindungsgemäßen Kondensationstrockner neben der Wärmepumpe eine weitere Heizung eingesetzt wird, ist diese vorzugsweise eine Zweistufen-Heizung. Da mit fortschreitendem Trocknungsgrad der im Kondensationstrockner zu trocknenden Gegenstände die notwendige Energie für das Trocknen abnimmt, ist es zweckmäßig, die Heizung entsprechend zu regeln, d.h. mit fortschreitendem Trocknungsgrad deren Heizleistung zu vermindern, um ein Gleichgewicht zwischen der zugeführten und der notwendigen Trocknungsenergie aufrecht zu erhalten.

Mit zunehmendem Trocknungsgrad der zu trocknenden Gegenstände, insbesondere Wäsche, wird somit eine geringere Heizleistung oder sogar eine zunehmende Kühlleistung der Wärmepumpe erforderlich. Insbesondere würde nach einer abgeschlossenen Trocknungsphase die Temperatur im Prozessluftkreis stark ansteigen. Im Allgemeinen wird daher die Wärmepumpe und ggf. eine zusätzliche Heizung im Kondensationstrockner so geregelt, dass in der Trocknungskammer eine maximal zulässige Temperatur nicht überschritten wird.

Zur Überwachung der Temperatur von Kältemittel bzw. Wärmepumpe sowie ggf. der Temperatur der Prozessluft werden im Allgemeinen dem Fachmann an sich bekannte Temperaturfühler in der Wärmepumpe und/oder im Prozessluftkreis eingesetzt.

Die Erfindung betrifft außerdem ein Verfahren zum Betrieb eines Kondensationstrockners mit einer Trocknungskammer für die zu trocknenden Gegenstände, einem Prozessluftkreis, einem Gebläse im Prozessluftkreis, einer Wärmepumpe, in der ein Kältemittel zirkuliert, mit einem Verdampfer, einem Kompressor, einer Drossel und einem Verflüssiger, wobei der Verdampfer und/oder der Verflüssiger ein Wärmetauscher mit ebenen Oberflächen ist, der mindestens ein endlos gefaltetes, abgeflachtes Rohr umfasst, das mehrere Reihen seitlich versetzter Mäanderstapel bildet, wobei ein Kältemittel durch das abgeflachte Rohr geleitet wird und einen Wärmeaustausch mit einer Prozessluft bewirkt.

Die Erfindung hat den Vorteil, dass im Kondensationstrockner kompakte und wartungsfreundliche Wärmetauscher als Verdampfer und/oder Verflüssiger eingesetzt werden können, die zudem kostengünstig hergestellt werden können. Im erfindungsgemä-βen Kondensationstrockner ist zudem die Strömung der Prozessluft durch den oder die Wärmetauscher der Wärmepumpe verbessert. Der im erfindungsgemäßen Kondensationstrockner eingesetzte Wärmetauscher weist einen geringen Strömungswiderstand auf. Anders als bei einem herkömmlichen Kondensationstrockner weist der erfindungsgemäße Kondensationstrockner einen Wärmetauscher auf, der auch im gekrümmten Bereich ohne Leistungsverlust von Prozessluft umströmt werden kann. Hieraus folgt ein Kondensationstrockner mit einer verbesserten Wärmetauscheffizienz.

Weitere Einzelheiten der Erfindung ergeben sich aus der nachfolgenden Beschreibung von nicht einschränkenden Ausführungsbeispielen für den erfindungsgemäßen Kondensationstrockner und ein diesen Kondensationstrockner einsetzendes Verfahren. Dabei wird Bezug genommen auf die Figuren 1 bis 4.
Fig. 1 zeigt einen vertikalen Schnitt durch einen Kondensationstrockner, der mit einer Wärmepumpe ausgestattet ist.
Fig. 2 zeigt eine erste Ausführungsform eines im Kondensationstrockner eingesetzten Wärmetauschers mit einem einzigen endlos gefalteten, abgeflachten Rohr. Fig. 2a) stellt eine perspektivische Ansicht dar und Fig. 2b) eine Seitenansicht.
Fig. 3 zeigt eine zweite Ausführungsform eines im Kondensationstrockner eingesetzten Wärmetauschers mit zwei endlos gefalteten, abgeflachten Rohren. Fig. 3a) stellt eine perspektivische Ansicht dar und Fig. 3b) eine Seitenansicht.
Fig. 4 zeigt einen Querschnitt durch ein abgeflachtes Rohr, das in einer Ausführungsform des Kondensationstrockners verwendet wird.

Fig. 1 zeigt einen vertikalen Schnitt durch einen Kondensationstrockner 1 (im Folgenden mit "Trockner" 1 abgekürzt), der mit einer Wärmepumpe ausgestattet ist. Der Trockner 1 weist eine um eine horizontale Achse drehbare Trommel 3 als Trocknungskammer 3 auf, innerhalb welcher Mitnehmer 4 zur Bewegung von Wäsche während einer Trommeldrehung befestigt sind. Prozessluft wird mittels eines Gebläses 19 durch eine Trommel 3 sowie eine Wärmepumpe 13,14,15,17 in einem Luftkanal 2 im geschlossenen Kreis geführt (Prozessluftkreis 2). Nach Durchgang durch die Trommel 3 wird die feuchte, warme Prozessluft abgekühlt und nach Kondensation der in der Prozessluft enthaltenen Feuchtigkeit wieder erwärmt. Dabei wird erwärmte Luft von hinten, d.h. von der einer Tür 5 gegenüberliegenden Seite der Trommel 3, durch deren gelochten Boden in die Trommel 3 geleitet, kommt dort mit der zu trocknenden Wäsche in Berührung und strömt durch die Befüllöffnung der Trommel 3 zu einem Flusensieb 6 innerhalb einer die Befüllöffnung verschließenden Tür 5. Anschließend wird der Luftstrom in der Tür 5 nach unten umgelenkt und im Luftkanal 2 über einen Ausgang 26 zum Verdampfer 13 der Wärmepumpe 13,14,15,17 geführt, wo sie abgekühlt wird. Das dabei im Verdampfer 13 verdampfte Kältemittel der Wärmepumpe wird über einen Kompressor 14 zum Verflüssiger 15 geleitet. Im Verflüssiger 15 verflüssigt sich das Kältemittel unter Wärmeabgabe an die Prozessluft. Das nun in flüssiger Form vorliegende Kältemittel wird anschließend über eine Drossel 17 wiederum zum Verdampfer 13 geleitet, wodurch der Kältemittelkreis geschlossen ist. Unterhalb des Verdampfers 13 befindet sich eine Kondensatwanne 23, in der das bei der Abkühlung der feuchtwarmen Prozessluft anfallende Kondensat aufgefangen wird. Das Kondensat kann beispielsweise durch mechanisches Entleeren oder durch Abpumpen aus der Kondensatwanne 23 entsorgt werden.

Sowohl Verdampfer 13 als auch Verflüssiger 15 weisen ein in Figur 1 nicht näher gezeigtes endlos gefaltetes, glattes, abgeflachtes Rohr auf.

Die Trommel 3 wird in der in Fig. 1 gezeigten Ausführungsform am hinteren Boden mittels eines Drehlagers und vorne mittels eines Lagerschildes 7 gelagert, wobei die Trommel 3 mit einer Krempe auf einem Gleitstreifen 8 am Lagerschild 7 aufliegt und so am vorderen Ende gehalten wird. Die Steuerung des Kondensationstrockners 1 erfolgt über eine Steuerung 10, die vom Benutzer über eine Bedieneinheit 9 geregelt werden kann. Mittels einer Anzeigevorrichtung 18 können verschiedene Zustände des Kondensationstrockners 1 optisch oder akustisch dargestellt werden.

Der in Fig. 1 gezeigte Trockner 1 weist eine elektrische Zusatzheizung 27 auf.

Fig. 2 zeigt eine erste Ausführungsform eines im Kondensationstrockner 1 eingesetzten Wärmetauschers mit ebenen Oberflächen und mit einem einzigen endlos gefalteten, abgeflachten Rohr 16, das elf seitlich versetzte Mäanderstapel 20 bildet. Fig. 2a) stellt eine perspektivische Ansicht dar und Fig. 2b) eine Seitenansicht. 10 bedeutet einen geradlinigen Abschnitt des abgeflachten Rohres 16 und 11 einen gekrümmten Abschnitt des abgeflachten Rohres 16. d_{M} ist die Tiefe, h_{S} ist die Höhe und b_{M} die Breite des Wärmetauschers. d_{A} ist ein Abstand zwischen zwei geradlinigen Abschnitten 10. 28 bedeuten Anschlüsse für die Zuleitung und Ableitung eines Kältemittels.

Fig. 3 zeigt eine zweite Ausführungsform eines im Kondensationstrockner 1 eingesetzten Wärmetauschers mit ebenen Oberflächen und mit zwei endlos gefalteten, abgeflachten Rohren 16 und 25. Abgeflachtes Rohr 16 bildet fünf Mäanderstapel 20 und abgeflachtes Rohr 25 bildet fünf Mäanderstapel 22. Fig. 3a) stellt eine perspektivische Ansicht dar und Fig. 3b) eine Seitenansicht. 10 bedeutet einen geradlinigen Abschnitt der abgeflachten Rohre 16 und 25 und 11 einen gekrümmten Abschnitt der abgeflachten Rohre 16 und 25. d_{A} ist ein Abstand zwischen zwei geradlinigen Abschnitten 10. 28 bedeuten Anschlüsse für die Zuleitung und Ableitung eines Kältemittels. Die offenen Pfeile zeigen die Strömungsrichtung des in den abgeflachten Rohren 16 und 25 fließenden Kältemittels.

Fig. 4 zeigt einen Querschnitt durch ein abgeflachtes Rohr 16 dar, das in einer Ausführungsform des Kondensationstrockners 1 verwendet wird. Bei der hier gezeigten Ausführungsform erstrecken sich fünf Hohlkammern 21 in einer Längsrichtung des abgeflachten Rohres 16. Das abgeflachte Rohr 16 hat eine Höhe h_{T} und eine Breite b.

Beim Betrieb dieses Kondensationstrockners 1, in dem der Verdampfer 13 und/oder der Verflüssiger 15 ein Wärmetauscher 13,15 mit ebenen Oberflächen ist, der mindestens ein endlos gefaltetes, abgeflachtes Rohr 16 umfasst, das mehrere Reihen zueinander seitlich versetzter Mäanderstapel 20 bildet, wird das Kältemittel durch das abgeflachte Rohr 16 geleitet und ein Wärmeaustausch mit der Prozessluft bewirkt.

Somit kommen im Kondensationstrockner 1 kompakte und wartungsfreundliche Wärmetauscher 13,15 mit ebenen Oberflächen zum Einsatz, die zudem kostengünstig hergestellt werden können. Zudem ist die Strömung der Prozessluft durch den oder die Wärmetauscher 13,15 der Wärmepumpe 13,14,15,17 verbessert, denn ein solcher Wärmetauscher 13,15 weist einen geringen Strömungswiderstand auf. Auch im gekrümmten Bereich des abgeflachten Rohres 16 kann der Wärmetauscher 13,15 ohne Leistungsverlust von Prozessluft umströmt werden. Hieraus folgt ein Kondensationstrockner 1 mit einer verbesserten Wärmetauscheffizienz.

## Patentansprüche

1. Kondensationstrockner (1) mit einer Trocknungskammer (3) für die zu trocknenden Gegenstände, einem Prozessluftkreis (2), einem Gebläse (19) im Prozessluftkreis (2), einer Wärmepumpe (13,14,15,17), in der ein Kältemittel zirkuliert, mit einem Verdampfer (13), einem Kompressor (14), einer Drossel (17) und einem Verflüssiger (15), **dadurch gekennzeichnet, dass** der Verdampfer (13) und/oder der Verflüssiger (15) ein Wärmetauscher (13,15) mit ebenen Oberflächen ist, der mindestens ein endlos gefaltetes, abgeflachtes Rohr (16) umfasst, das mehrere Reihen zueinander seitlich versetzter Mäanderstapel (20) bildet.

2. Kondensationstrockner (1) nach Anspruch 1, **dadurch gekennzeichnet, dass** das abgeflachte Rohr (16) mindestens zwei sich in einer Längsrichtung des Rohres (16) erstreckende Hohlkammern (21) aufweist.

3. Kondensationstrockner (1) nach Anspruch 2, **dadurch gekennzeichnet, dass** das abgeflachte Rohr (16) drei bis acht sich in einer Längsrichtung des Rohres (16) erstreckende Hohlkammern (21) aufweist.

4. Kondensationstrockner (1) nach einem der vorigen Ansprüche, **dadurch gekennzeichnet, dass** das abgeflachte Rohr (16) ein Verhältnis b/h_{T} zwischen einer Breite b und einer Höhe h_{T} im Bereich von 4 bis 25 hat.

5. Kondensationstrockner (1) nach einem der vorigen Ansprüche, **dadurch gekennzeichnet, dass** der Verdampfer (13) und/oder Verflüssiger (15) mindestens zwei endlos gefaltete, abgeflachte Rohre (16,25) umfasst, die jeweils mehrere Reihen zueinander seitlich versetzter Mäanderstapel (20,22) bilden.

6. Kondensationstrockner (1) nach Anspruch 5, **dadurch gekennzeichnet, dass** die jeweils mehreren Reihen zueinander seitlich versetzter Mäanderstapel (20,22) der mindestens zwei endlos gefalteten, abgeflachten Rohre (16,25) ineinander geschoben sind.

7. Kondensationstrockner (1) nach einem der Ansprüche 5 und 6, **dadurch gekennzeichnet, dass** die mindestens zwei endlos gefalteten, abgeflachten Rohre (16,25) parallel oder in Reihe geschaltet sind.

8. Kondensationstrockner (1) nach Anspruch 7, **dadurch gekennzeichnet, dass** die mindestens zwei endlos gefalteten abgeflachten Rohre (16,25) parallel geschaltet sind.

9. Kondensationstrockner (1) nach einem der vorigen Ansprüche, **dadurch gekennzeichnet, dass** das mindestens eine endlos gefaltete, abgeflachte Rohr (16) eine glatte Oberfläche hat.

10. Kondensationstrockner (1) nach einem der vorigen Ansprüche, **dadurch gekennzeichnet, dass** sich das endlos gefaltete, abgeflachte Rohr (16) vollständig im Prozessluftkreis (2) befindet.

11. Kondensationstrockner (1) nach einem der vorigen Ansprüche, **dadurch gekennzeichnet, dass** das abgeflachte Rohr (16) aus Kupfer oder Aluminium besteht.

12. Kondensationstrockner (1) nach einem der vorigen Ansprüche, **dadurch gekennzeichnet, dass** das abgeflachte Rohr (16) in mindestens einem Mäanderstapel (20,22) gerade Abschnitte (10) und gekrümmte Abschnitte (11) aufweist, wobei die geraden Abschnitte (10) zueinander parallel sind und ein Abstand d_{A} zwischen den geraden Abschnitten (10) und eine Höhe h_{T} von Rohr (16) ein Verhältnis d_{A} / h_{T} bilden, das im Bereich von 1,5 bis 10 liegt.

13. Verfahren zum Betrieb eines Kondensationstrockners (1) mit einer Trocknungskammer (3) für die zu trocknenden Gegenstände, einem Prozessluftkreis (2), einem Gebläse (19) im Prozessluftkreis (2), einer Wärmepumpe (13,14,15,17), in der ein Kältemittel zirkuliert, mit einem Verdampfer (13), einem Kompressor (14), einer Drossel (17) und einem Verflüssiger (15), wobei der Verdampfer (13) und/oder der Verflüssiger (15) ein Wärmetauscher (13,15) mit ebenen Oberflächen ist, der mindestens ein endlos gefaltetes, abgeflachtes Rohr (16) umfasst, das mehrere Reihen zueinander seitlich versetzter Mäanderstapel (20) bildet, und ein Kältemittels durch das abgeflachte Rohr (16) geleitet wird und einen Wärmeaustausch mit einer Prozessluft bewirkt.

## Claims

1. Condensation dryer (1) with a drying chamber (3) for the articles to be dried, a process air circuit (2), a fan (19) in the process air circuit (2), a heat pump (13, 14, 15, 17), in which a refrigerant circulates, with an evaporator (13), a compressor (14), a throttle (17) and a condenser (15), **characterised in that** the evaporator (13) and/or the condenser (15) is or are a heat exchanger (13, 15) with flat surfaces, which comprises at least one endless, folded and flattened pipe (16) which forms a plurality of rows of meander stacks (20) offset laterally relative to one another.

2. Condensation dryer (1) according to claim 1, **characterised in that** the flattened pipe (16) has at least two cavity chambers (21) extending in a longitudinal direction of the pipe (16).

3. Condensation dryer (1) according to claim 2, **characterised in that** the flattened pipe (16) has three to eight cavity chambers (21) extending in a longitudinal direction of the pipe (16).

4. Condensation dryer (1) according to any one of the preceding claims, **characterised in that** the flattened pipe (16) has a ratio b/h_{T} between a width b and a height h_{T} in the range of 4 to 25.

5. Condensation dryer (1) according to any one of the preceding claims, **characterised in that** the evaporator (13) and/or condenser (15) comprises or comprise at least two endless, folded and flattened pipes (16, 25) each forming a plurality of rows of meander stacks (20, 22) laterally offset relative to one another.

6. Condensation dryer (1) according to claim 5, **characterised in that** the respective several rows of mutually laterally offset meander stacks (20, 22) of the at least two endless, folded and flattened pipes (16, 25) are pushed into one another.

7. Condensation dryer (1) according to one of claims 5 and 6, **characterised in that** the at least two endless, folded and flattened pipes (16, 25) are connected in parallel or in series.

8. Condensation dryer (1) according to claim 7, **characterised in that** the at least two endless, folded and flattened pipes (16, 25) are connected in parallel.

9. Condensation dryer (1) according to any one of the preceding claims, **characterised in that** the at least one endless, folded and flattened pipe (16) has a smooth surface.

10. Condensation dryer (1) according to any one of the preceding claims, **characterised in that** the endless, folded and flattened pipe (16) is located completely in the process air circuit (2).

11. Condensation dryer (1) according to any one of the preceding claims, **characterised in that** the flattened pipe (16) consists of copper or aluminium.

12. Condensation dryer (1) according to any one of the preceding claims, **characterised in that** the flattened pipe (16) in at least one meander stack (20, 22) has straight sections (10) and curved sections (11), wherein the straight sections (10) are parallel to one another and a spacing d_{A} between the straight sections (10) and a height h_{T} of pipe (16) form a ratio d_{A} / h_{T} lying in the range of 1.5 to 10.

13. Method of operating a condensation dryer (1) with a drying chamber (3) for the articles to be dried, a process air circuit (2), a fan (19) in the process air circuit (2), a heat pump (13, 14, 15, 17), in which a refrigerant circulates, with an evaporator (13), a compressor (14), a throttle (17) and a condenser (15), wherein the evaporator (13) and/or the condenser (15) is or are a heat exchanger (13, 15) with flat surfaces, which comprise at least one endless, folded and flattened pipe (16) forming a plurality of rows of meander stacks (20) offset laterally relative to one another, and a refrigerant is conducted through the flattened pipe (16) and produces heat exchange with a process air.

## Revendications

1. Sécheur par condensation (1) comportant une chambre de séchage (3) pour les objets à sécher, un circuit d'air de processus (2), une soufflerie (19) dans le circuit d'air de processus (2), une pompe à chaleur (13, 14, 15, 17), dans laquelle circule un réfrigérant, un évaporateur (13), un compresseur (14), un dispositif d'étranglement (17) et un liquéfacteur (15), **caractérisé en ce que** l'évaporateur (13) et/ou le liquéfacteur (15) est/sont un échangeur de chaleur (13, 15) avec des surfaces planes, qui comprend au moins un tuyau (16) plié de façon continue, aplati, qui forme plusieurs rangées de piles en méandre (20) décalées latéralement les unes par rapport aux autres.

2. Sécheur par condensation (1) selon la revendication 1, **caractérisé en ce que** le tuyau (16) aplati présente au moins deux chambres creuses (21) s'étendant dans une direction longitudinale du tuyau (16).

3. Sécheur par condensation (1) selon la revendication 2, **caractérisé en ce que** le tuyau (16) aplati présente trois à huit chambres creuses (21) s'étendant dans une direction longitudinale du tuyau (16).

4. Sécheur par condensation (1) selon l'une des revendications précédentes, **caractérisé en ce que** le tuyau (16) aplati a un rapport b/h_{T} entre une largeur b et une hauteur h_{T} situé dans la plage de 4 à 25.

5. Sécheur par condensation (1) selon l'une des revendications précédentes,
**caractérisé en ce que** l'évaporateur (13) et/ou le liquéfacteur (15) comprend/comprennent au moins deux tuyaux (16, 25) aplatis, pliés de façon continue, qui forment à chaque fois plusieurs rangées de piles en méandre (20, 22) décalées latéralement les unes des autres.

6. Sécheur par condensation (1) selon la revendication 5, **caractérisé en ce que** les respectivement plusieurs rangées de piles en méandre (20, 22) décalées latéralement les unes par rapport aux autres, des au moins deux tuyaux (16, 25) aplatis et pliés de façon continue sont poussées les unes dans les autres.

7. Sécheur par condensation (1) selon l'une des revendications 5 et 6,
**caractérisé en ce que** les au moins deux tuyaux (16, 25) aplatis et pliés sans fin sont montés en parallèle ou en série.

8. Sécheur par condensation (1) selon la revendication 7, **caractérisé en ce que** les au moins deux tuyaux (16, 25) aplatis et pliés de façon continue sont montés en parallèle.

9. Sécheur par condensation (1) selon l'une des revendications précédentes,
**caractérisé en ce que** le au moins un tuyau (16) aplati et plié de façon continue a une surface lisse.

10. Sécheur par condensation (1) selon l'une des revendications précédentes,
**caractérisé en ce que** le tuyau (16) aplati et plié de façon continue se trouve complètement dans le circuit d'air de processus (2).

11. Sécheur par condensation (1) selon l'une des revendications précédentes, **caractérisé en ce que** le tuyau (16) aplati est en cuivre ou en aluminium.

12. Sécheur par condensation (1) selon l'une des revendications précédentes,
**caractérisé en ce que** le tuyau (16) aplati présente dans au moins une pile en méandre (20, 22) des parties (10) droites et des parties (11) courbées, les parties (10) droites étant parallèles les unes aux autres et une distance d_{A} entre les parties (10) droites et une hauteur h_{T} du tuyau (16) formant un rapport d_{A}/h_{T}, qui se situe dans la plage de 1,5 à 10.

13. Procédé pour le fonctionnement d'un sécheur par condensation (1) comprenant une chambre de séchage (3) pour les objets à sécher, un circuit d'air de processus (2), une soufflerie (19) dans le circuit d'air de processus (2), une pompe à chaleur (13, 14, 15, 17), dans laquelle circule un agent réfrigérant, un évaporateur (13), un compresseur (14), un dispositif d'étranglement (17) et un liquéfacteur (15), l'évaporateur (13) et/ou le liquéfacteur (15) étant un échangeur de chaleur (13, 15) avec des surfaces planes, qui comprend au moins un tuyau (16) aplati et plié de façon continue, lequel tuyau forme plusieurs rangées de piles en méandre (20) décalées sur le côté les unes par rapport aux autres, et un réfrigérant est dirigé à travers le tuyau (16) aplati et entraîne un échange de chaleur avec un air de processus.
